# EUROPÄISCHE PATENTSCHRIFT

(11) **EP 0 865 849 B1**
(45) Veröffentlichungstag und Bekanntmachung des Hinweises auf die Patenterteilung: **14.11.2001**
(21) Anmeldenummer: 98104363.1
(22) Anmeldetag: 11.03.1998
(51) Int. Cl.: B22D 11/04

(54) **Oszillierende Kokille mit Tauchausguss zum Stranggiessen von Brammen**
Oscillating mould with an immersion nozzle for continuous casting of slabs
Lingotière oscillante avec tube de coulé immergé pour la coulée continue de brames

(30) Priorität: 17.03.1997 DE 19710791
(43) Veröffentlichungstag der Anmeldung: 23.09.1998
(73) Patentinhaber: SMS Demag AG, 40237 Düsseldorf (DE)
(72) Erfinder: Pleschiutschnigg, Fritz-Peter, Prof. Dr., 47269 Duisburg (DE)
(74) Vertreter: Valentin, Ekkehard, Dipl.-Ing.

(56) Entgegenhaltungen:
- EP-A- 0 109 357
- EP-B- 0 149 734
- EP-B- 0 323 958
- EP-B- 0 551 311
- WO-A-89/12516
- DE-A- 4 435 218
- DE-C- 887 990
- DE-C- 4 403 045
- DE-C- 4 403 049
- DE-C- 4 403 050
- JP-A- 58 086 906

## Beschreibung

Die Erfindung betrifft eine oszillierende Kokille zum Stranggießen von Brammen, vorzugsweise aus Stahl, mit Tauchausguß mit innerem Fließquerschnitt, Wandstärke, Austrittsquerschnitt und äußerem Querschnittsformat mit einer Breite und Dicke mit Breitseiten mit frei beweglichen Schmalseiten mit einem Gießtrichter, der der äußeren Querschnittsform des Tauchausgusses zumindest im Gießspiegelbereich entspricht und der in Richtung des Kokillenausgangs mindestens teilweise zurückgenommen wird.

Das Stranggießen erfolgt insbesondere in Formaten des Dickenbereiches zwischen 20 und 250 mm, vorzugsweise 40 - 150 mm (Dünnbrammen), und des Breitenformates zwischen 500 und 3.300 mm, vorzugsweise 500 - 1.800 mm, mit Gießgeschwindigkeiten von maximal 10 m/min.

Die bisher bekannten mittels eines Trichters oder Trogs im Gießspiegel geöffneten Brammen- bzw. Dünnbrammenkokillen lassen sich in folgende Gruppen mit Vor- und Nachteilen aufteilen.

In der Patentschrift DE 887 990 wird eine Trichterkokille beschrieben, bei der die Gefahr besteht, daß die Strangschale in der Kokille verklemmt, was zum Abreißen der Strangschale beim Ausfördem führt.

Die Patentschrift DE 34 00 220 beschreibt eine Trichterkokille mit Breitseiten- und Schmalseitenwänden, bei der seitlich des trichterförmigen Eingießbereiches ein Parallelbereich angeordnet ist, der mindestens der Dicke des gegossenen Bandes oder der Dünnbramme entspricht. Mit dieser Kokille werden die Nachteile der Kokille nach obiger Patentschrift DE 887 990 behoben.

In der Druckschrift JP-OS 58-86906 ist eine Kokille beschrieben, die unabhängig von der Tauchausgußform konkav geformt ist und am Kokillenaustritt eine Restkonkavität aufweist. Gleichzeitig ist die Rücknahme der Konkavität über die Kokillenlänge größer als der Schrumpf der Bramme über die Kokillenbreite, so daß sich die Konizität der Schmalseiten negativ darstellt bzw. die Strangbreite am Kokillenaustritt größer ist als im Gießspiegelbereich. Außerdem stellt diese Lösung keine gleichförmige Schlackenbildung über die Strangbreite sicher, da die aktive Strangdicke im Gießspiegel zur Erschmelzung von Gießpulver nicht gleichförmig ist. Diese ungleiche Schlackenausbildung ist auch in der Patentschrift DE 36 27 991 zu erkennen.

In der Patentschrift DE 41 31 829 ist eine 4-Platten-Dünnbrammenkokille beschrieben, die im Bereich geringster Brammenbreite konkav ausgebildet ist. Diese Öffnung beträgt im Gießspiegelbereich und in der Brammenmitte max. 12 mm pro 1.000 mm Brammenbreite.

Diese Kokillenform weist den Nachteil auf, daß im Bereich zwischen der Kokillenbreitseite und dem Tauchrohr, der gegenüber dem Bereich außerhalb des Tauchrohres nur sehr schmal ausgebildet ist (maximal 2 x 0,25 Brammendicke + 12 mm), ein Mangel an Gießschlacke sowie ein Mangel an frischer Schmelze auftritt, die zu einem erhöhten Wärmestrom und Schrumpfverhalten sowie Unterkühlung und Brückenbildung zwischen Strangschale und Tauchausguß führt. Diese Nachteile münden in einer hohen Längsrißanfälligkeit der Brammenoberfläche im Bereich um die Brammenmitte.

Die Patentschrift DE 44 03 045 und DE 44 03 050 beschreiben konkave Kokillenformen, die keine Aussage über einen Zusammenhang zwischen der konkaven Kokillenform und der äußeren und inneren Tauchausgußform machen. Diese fehlende Optimierung der Formen zueinander führt zu Störungen im Wärmestrom über die Kokillenbreite und -höhe sowie der Stahlströmung im und unterhalb des Gießspiegels, die wiederum die Gefahr der Längsrißbildung fördern.

In der europäischen Patentanmeldung 0 109 357 A1 findet bei der Wahl der konkaven Kokillenform der Tauchausguß oder das Tauchrohr keine Berücksichtigung. Außerdem handelt es sich hier um Kokillen zum Gießen von Aluminium unter Einsatz von elektromagnetischen Feldern, das heißt, der Strang hat bei der Bildung der Strangschale keinen Kontakt mit der Kokille. Darüber hinaus kommt kein Gießpulver zum Einsatz, und die Kokille oszilliert nicht. Weiterhin wird nicht kontinuierlich, sondern in eine Art Blockgießkokille steigend gegossen.

Die WO-A-89/12 516 betrifft eine sogenannte Trichterkokille mit einem oberen aufgeweiteten Eingießbereich, der in Gießrichtung auf das Format der gegossenen Dünnbramme zurückgeführt wird. In den Eingießbereich reicht das Tauchrohr eines oberhalb der Kokille angeordneten Verteilers für Stahlschmelze. Von einer notwendigen Optimierung der Formen von Kokillenplatten, Trichter und Tauchausguß ist nicht die Rede.

Neben diesen Dünnbrammenkokillen sei noch auf die klassische Brammenkokille mit dem Rechteck-Format von beispielsweise 200 x 200 mm eingegangen. Abgesehen davon, daß die Gießgeschwindigkeit nur maximal 2 m/min beträgt und der Wärmestrom und damit Schrumpf nur ca. 1 MW/m² und ca. 1 % beträgt, weist dieses Standard-Kokillensystem trotz eines relativ dicken Schlackenfilmes zwischen Strangschale und Kokille von z.B. 1 - 2 mm Dicke folgende Mängel auf:
° eine ungleichförmige Schlackenbildung über die Strangbreite im Bereich des Tauchrohres,
° eine Unterkühlung des Stahles im Bereich des Tauchrohres gegenüber dem Bereich neben dem Tauchrohr,
° eine Behinderung des Schrumpfens der Strangschale in horizontaler Richtung durch die parallele Kokillenform und dies besonders bei breiten Brammenformaten.

Aufgabe der Erfindung ist es, eine Kokillenform zu finden, die bei einem definierten Tauchausguß hinsichtlich
° der Gießleistung
° der inneren und äußeren Form,
° der Fließquerschnitte,
° der Auslaßöffnungen in Größe und Anordnung und
° Wandstärke (maximale Gießzeit, Anzahl der Schmelzen in Sequenzguß)
folgenden Anforderungen gerecht wird:
° gleichförmige Schlackenbildung über die Brammenbreite,
° gleichförmige und ruhige Badbewegung,
° reibungsarmes und gleichförmiges Schrumpfen der Strangschale über die Brammenbreite,
° Gießen von unterschiedlichen Brammenbreiten mit einer Kokille (großer Verstellbereich),
° Einstellen von unterschiedlichen konischen Anstellungen der Schmalseiten durch Steuerung, aber auch Regelung.

Die Aufgabe wird gelöst durch die Merkmale des Anspruchs 1. Die Lösung der Aufgabe ist unabhängig vom Kokillentyp, wie z.B. der Senkrecht-, Senkrechtabbiege- oder Kreisbogenkokille. Die abhängigen Ansprüche definieren Weiterbildungen der Vorrichtung nach Anspruch 1.

Gießerfahrungen haben gezeigt, daß zum durchbruchsicheren Gießen und zum Sequenzgießen über eine gewünschte lange Gießzeit von z.B. maximal 24 Stunden und einer Gießgeschwindigkeit von maximal 10 m/min zur Erzeugung von fehlerfreien Strangoberflächen die Form der Kokille in Verbindung mit der Auslegung/Gestaltung (Form) des Tauchausgusses für gewünschte Gießleistungen von wesentlicher Bedeutung ist.

Die Figuren dienen zur Veranschaulichung der folgenden beispielhaften Beschreibung der Erfindung. Es zeigen:
- Fig. 1: Draufsicht der Trichterkokille mit zwei Tauchausgußvarianten,
- Fig. 2: Seitenansicht der Trichterkokille mit drei unterschiedlichen Trichterformen,
- Fig. 3: Draufsicht der Trichterkokille am Kokillenaustritt mit zwei Austrittsformen,
- Fig. 4: Seitenansicht der Trichterkokille mit drei unterschiedlichen Trichterformen und zwei Tauchausgußvarianten.

Die Kokillenbreitseiten 1 weisen eine konkave, zur Mittenachse 2 symmetrische lineare bzw. plane Form 1.1 über die gesamte Kokillenhöhe 3 auf. Diese konkave, lineare Form erstreckt sich über den Bereich der Breitseitenverstellung bis an den Rand 5.1 des Trichters 5 im Gießspiegelbereich 6 bzw. an der Oberkante der Kokille 7. Diese konkave und plane Öffnung der Kokille 1.2, die einer Raute entspricht, sollte im Vergleich zur Rechteckkokille maximal ca. 4 % der Dicke der Schmalseiten 1.3 oder Gießdicke im Schmalseitenbereich entsprechen.

Um eine optimale Breitenverstellung und Konizitätsregelung sicherzustellen, sollten die Breitseiten 1 hydraulisch positions- und kraftgeregelt an die Schmalseiten 1.3 herangefahren werden.

Die Form 5.2 des Trichters 5 im Gießspiegel entspricht der Form 8.1 des Tauchausgusses 8 und weist eine Öffnung 5.3 von vorzugsweise 140 % der halben Tauchausgußdicke 8.2 bzw. 70 % der Tauchausgußdicke 8.2.1 auf.

Der Tauchausguß selber, bedingt durch die gewünschte maximale Gießzeit (Sequenzguß von z.B. 24 Stunden) und die Gießleistung in t/min von z.B. 5 t/min und die damit im Zusammenhang stehende optimale Strömungsgeschwindigkeit von z.B. 1 m/sec an den Tauchausgußöffnungen 8.3 mit dem Öffnungsquerschnitt 8.3.1, weist einen gewünschten inneren Fließquerschnitt 8.4 von z.B. 9.000 mm², eine gewünschte Tauchausgußwandstärke 8.5 von z.B. 30 mm und einen Öffnungsquerschnitt 8.3.1 von z.B. 7.000 mm² auf.

Die Tauchausgußform, im wesentlichen bestimmt durch die Gießleistung und die maximale gewünschte Gießzeit, bestimmt die Form des Trichters 5 sowohl im Gießspiegelbereich 6 als auch unterhalb des Gießspiegels. Vorzugsweise sollte die Öffnung des Trichters 5.3 im Gießspiegelbereich etwa der halben Tauchausgußdicke 8.2 und die Trichterbreite 5.4 etwa der Tauchausgußbreite 8.6 entsprechen, um das Gießpulver 9 zu einer gleichförmigen Schlackendicke 10 auf dem Badspiegel und damit zu einem gleichförmigen Schlackenfilm 11 zwischen der Strangschale und der Kokillenbreitseite 1 aufzubauen. Maximal sollte die Öffnung des Trichters im Gießspiegelbereich je Breitseite 70 % der Gesamt-Tauchausgußdicke 8.2.1 betragen, da die spezifische Wärmeleitfähigkeit des Feuerfestmaterials (Basis Tonerde-Graphit) bei ca. 7 - 10 W/°K . m gegenüber Stahl von ca. 50, Schlacke von ca. 1 und Cu von ca. 360 W/°K liegt und diese relativ geringe Leitfähigkeit zur starken Unterkühlung des Stranges, besonders im Falle einer Rechteckkokille, führt. Die Öffnung der Kokille durch einen Trichter wirkt dieser Unterkühlung zwischen Tauchausguß 8 und Kokillenwand 1, bedingt durch die geringe Leitfähigkeit des Tauchausgußmaterials, entgegen und kompensiert sie im Falle einer Trichteröffnung 5.3 > 50 % der Tauchrohrdicke.

Diese die konkave, lineare und plane Breitseitenform in der Mitte der Breitseiten überlagemde Trichterform 5.2 im Gießspiegelbereich 6 kann altemativ über drei Arten zurückgenommen werden, die im wesentlichen von der Tauchausgußform 5.2 unterhalb des Badspiegels bestimmt werden.

Die Rücknahme des Trichters auf die konkave, plane Breitseitenform 1.1 wird durch die Hüllkurve 13 beschrieben. So kann der Trichter über einen Teil der Kokillenhöhe 13.1 - vorzugsweise 75 % - bei einer Gesamtkokillenhöhe 3 von z.B. 1.200 mm zurückgenommen werden. Auch ist es bei kürzeren Kokillen oder empfindlichen Stahlgüten möglich, die Trichterform sanfter zurückzunehmen.

Dies kann dadurch realisiert werden, dass die Hüllkurve 13.2 über die gesamte Kokillenhöhe 3 oder aber sogar bis über den Kokillenausgang 14 hinaus reicht, d.h. daß am Kokillenausgang noch ein Resttrichter 15 die konkave, lineare Breitseitenform 1.1 mittensymmetrisch überlagert.

Der Strang kann im Falle der Rücknahme des Trichters 5 innerhalb der Kokillenhöhe 3 über die Hüllkurven 13.1 oder 13.2 mit seiner konvexen, mittensymmetrischen 1.1, linearen Querschnittsform bis ans Ende der Strangführung 16 bzw. ins Walzwerk geführt werden, oder aber er wird im Bereich der Strangführung 16 auf ein rechteckiges Format eingeformt.

Im Falle eines konvexen Strangformates am Kokillenausgang 4, das eine Restballigkeit entsprechend dem Resttrichter 15 aufweist, kann das Format bis ans Ende der Strangführung erhalten, teilweise erhalten oder aber auch auf eine rechteckige Form zurückgeführt werden.

Diese Art der erfindungsgemäßen Kokille mit ihrer spezifischen Trichterform trägt neben den optimierten Bedingungen hinsichtlich
° der Strömung,
° der Badbewegung,
° der Schlackenführung,
° des Wärmestromes und
° des Schrumpfverhaltens
zu einer Zentrierung des Stranges in der Kokille und in der Strangführung und mit zu einer hohen Gießsicherheit (Vermeidung von Durchbrüchen) bei und dies besonders bei hohen Gießgeschwindigkeiten von bis zu 10 m/min.

Diese sehr komplexen Vorgänge beim Gießen von Dünnbrammen und Brammen, besonders mit hohen Gießgeschwindigkeiten, werden durch die in den Patentansprüchen beschriebenen Merkmale berücksichtigt. Die Erfindung führt gegenüber dem Stand der Technik sowohl beim Dünnbrammengießen als auch beim Brammengießen zu folgenden merkmalspezifischen Vorteilen wie:
- Das Merkmal 'konkave lineare und plane Breitseitenform' führt zu
   ° reibungsarmem Schrumpfen des Strangschale in horizontaler Richtung,
   ° maximalem Breitenverstellbereich durch minimale Trichterform unabhängig von der gesamten Strangbreite (z.B. 500 - 2.000 mm).
   ° Breitenverstellung auch während des Gießens,
   ° Konizitätssteuerung oder Regelung der Schmalseiten während des Gießens,
   ° längsrißfreie Brammenoberflächen.
- Das Merkmal 'Trichter' führt zu
   ° freier Wahl der Tauchausgußform hinsichtlich
      - maximaler Gießleistung, t/min
      - Strömungsgeschwindigkeiten m/s durch
         * Strömungsquerschnitte im Tauchausguß und an den Tauchausgußöffnungen
      - maximaler Gießzeit/Sequenzguß (z.B. 24 h) durch freie Wahl der Tauchausgußwandstärke (30 mm bei 1 mm/h Schlackenverschleiß),
   ° gleichförmiger Badspiegelbewegung, Unterdrückung von Turbulenzen,
   ° gleichförmigem Temperaturgradienten im Badspiegel von Kokillenmitte zur Strangschale über die gesamte Kokillenbreite,
   ° keiner Gefahr der Brückenbildung zwischen Strangschale und Tauchausgußwand,
   ° gleichförmigem Schmelzen von Schlacke über die Breite des Badspiegels,
   ° gleichförmiger Ausbildung des Schlackenfilms zwischen Strangschale und den Breitseiten-Kokillenplatten,
   ° gleichförmiger Wärmestromdichte über die Kokillenbreite,
   ° gleichförmigem Schrumpfverhalten der Strangschale über die Kokillenbreite, vor allem in horizontaler Richtung,
   ° guter und rißfreier Brammenoberfläche selbst bei längsrißempfindlichen Stahlgüten wie z.B. peritektischen Stählen,
   ° Zentrierung des Stranges in der Kokille und der Strangführung,
   ° hoher Gießsicherheit oder geringste Durchbruchsraten,
   ° Möglichkeit der Erzeugung einer konkaven, mittensymmetrischen Bramme.

### Bezugszeichenliste

- 1: Breitseiten-Kokillenplatten
- 1.1: konkave, mittensymmetrische, lineare und plane Breitseitenform
- 1.2: Öffnung der konkaven, linearen und planen Breitseitenform
- 1.3: Schmalseite
- 2: Mittenachsen in Gießrichtung
- 2.1: Mittenachse in Gießrichtung, parallel zur Breitseite
- 2.2: Mittenachse in Gießrichtung, senkrecht zu den Breitseiten
- 3: Kokillenhöhe
- 4: Bereich der Breitseitenverstellung
- 5: Trichter
- 5.1: Übergang zwischen konkaver, linearer Breitseitenform und Trichterform
- 5.2: Trichterform
- 5.3: Öffnung des Trichters im Gießspiegelbereich
- 5.4: Trichterbreite im Gießspiegel
- 6: Gießspiegel
- 7: Oberkante der Kokille
- 8: Tauchausguß
- 8.1: Tauchausgußform
- 8.2: halbe Tauchausgußdicke
- 8.2.1: Tauchausgußdicke
- 8.3: Tauchausgußöffnungen
- 8.3.1: Öffnungsquerschnitt
- 8.4: innerer Fließquerschnitt
- 8.5: Tauchausgußwandstärke
- 8.6: Tauchausgußbreite
- 9: Gießpulverschicht auf dem Badspiegel
- 10: Schlackendicke auf dem Badspiegel
- 11: Schlackenfilm zwischen Strangschale und Breitseiten-Kokillenplatten
- 12: Strangschale
- 13: Hüllkurven zwischen Trichter 5 und Öffnung der konkaven, planen Breitseitenform 1.2
- 13.1: Hüllkurve, Rücknahme über einen Teil der Kokillenhöhe 3
- 13.2: Hüllkurve, Rücknahme über die gesamte Kokillenhöhe 3
- 13.3: Hüllkurve, Resttrichter am Kokillenausgang
- 14: Kokillenausgang
- 15: Form des Resttrichters am Kokillenausgang
- 16: Strangführung

## Patentansprüche

1. Oszillierende Kokille zum Stranggießen von Brammen, vorzugsweise aus Stahl,
mit Tauchausguß (8) mit innerem Fließquerschnitt (8.4), Wandstärke (8.5), Austrittsquerschnitt (8.3.1) und äußerem Querschnittsformat (8.1) mit einer Breite (8.6) und Dicke (8.2.1),
mit Breitseiten (1), die einen
Gießtrichter (5) definieren, der der äußeren Querschnittsform (8.1) des Tauchausgusses (8) zumindest im Gießspiegelbereich (6) entspricht und der in Richtung des Kokillenausgangs mindestens teilweise zurückgenommen wird,
mit frei beweglichen Schmalseiten (1.3)
**gekennzeichnet durch**
eine lineare und über die Kokillenlänge plane, mittensymmetrische, konkave Form (1.1) der Breitseiten (1), mit einer maximalen Öffnung (1.2) von 4% der Dicke der Schmalseiten (1.3), wobei der Gießtrichter (5) mittensymmetrisch in die Breitseiten eingebracht ist und wobei die Trichterform (5.2) so gewählt ist, daß diese sowohl im Gießspiegelbereich (6) als auch unterhalb des Gießspiegels der äußeren Tauchausgußform (8.1) folgt, wobei die Öffnung (5.3) des Trichters im Gießspiegelbereich (6) je Breitseite maximal 70% der Tauchausgußdicke (8.2.1) bzw. maximal 140% der halben Tauchausgußdicke (8.2) ausmacht.

2. Kokille nach Anspruch 1,
**dadurch gekennzeichnet,**
**daß** die Trichterform (5.2) in der Kokille völlig zurückgenommen wird in der Weise, daß deren Hüllkurven (13.1, 13.2) in den Breitseiten (1) oberhalb des Kokillenausgangs (14) oder am Kokillenausgang (14) enden und die Kokille am Kokillenausgang (14) eine konkave, lineare Form (1.1) aufweist.

3. Kokille nach Anspruch 1,
**dadurch gekennzeichnet,**
**daß** die Trichterform (5.2) in der Kokille nur zum Teil (13.3) bis zum Kokillenaustritt (14) in der Weise zurückgenommen wird, daß deren Hüllkurve (13.3) einen Resttrichter (15) aufweist und die Kokille am Kokillenausgang (14) neben der konkaven, linearen Form (1.1) noch eine mittensymmetrische Balligkeit entsprechend der Resttrichterform (15) aufweist.

4. Kokille nach mindestens einem der Ansprüche 1 bis 3,
**dadurch gekennzeichnet,**
**daß** der Gießtrichter (5) in der Kokille eine minimale Breite (5.4) von 500 mm aufweist.

5. Kokille nach mindestens einem der Ansprüche 1 bis 4,
**dadurch gekennzeichnet,**
**daß** der Tauchausguß (8) einen inneren Fließquerschnitt (8.4) mit bis zu 20.000 mm², vorzugsweise etwa 9.000 mm², eine Tauchausgußwandstärke (8.5) von 20 mm bis 40 mm, vorzugsweise 30 mm, sowie am Tauchausguß-Austritt einen Gesamt-Öffnungsquerschnitt (8.3.1) mit bis zu 15.000 mm², vorzugsweise etwa 7.000 mm² aufweist.

6. Kokille nach mindestens einem der Ansprüche 1 bis 5,
**dadurch gekennzeichnet,**
**daß** die Tauchausgußöffnung bzw. die Tauchausgußöffnungen (8.3) bezogen auf die vorgebbare Gießleistung in der Weise querschnittsoptimiert sind, daß an der den Tauchausgußöffnung(en) (8.3) eine Strömungsgeschwindigkeit von bis zu 2 m/sec, vorzugsweise von etwa 1 m/sec ansteht.

7. Kokille nach mindestens einem der Ansprüche 1 bis 6,
**dadurch gekennzeichnet,**
**daß** die Schmalseiten (1.3) und damit der Strangbreitenverstellbereich bis minimal an den Übergang (5.1) zwischen den konkaven, linearen Breitseiten und dem Gießtrichter (5) heranfahrbar ausgestaltet sind.

8. Kokille nach mindestens einem der Ansprüche 1 bis 7,
**dadurch gekennzeichnet,**
**daß** die Breitseiten (1) der Kokille hydraulisch positions- und kraftgeregelt an die Schmalseiten (1.3) heranfahrbar ausgestaltet sind.

## Claims

1. Oscillating chill mould for continuous casting of slabs, preferably of steel, with an immersion spout (8) having an inner flow cross-section (8.4), a wall thickness (8.5), an outlet cross-section (8.3.1) and an outer cross-sectional format (8.1) with a width (8.6) and thickness (8.2.1) with wide sides (1) which define a pouring gate (5), which corresponds with the outer cross-sectional shape (8.1) of the immersion spout (8) at least at the region of the casting surface (6) and which is at least partly drawn back in the direction of the chill mould outlet and with freely movable narrow sides (1.3),
**characterised by**
a shape (1.1), which is linear and, planarly over the chill mould length, concave symmetrically with respect to the centre, of the wide sides (1.1), with a maximum opening (1,2) of 4% of the thickness of the narrow sides (1.3), wherein the pouring gate (5) is mounted symmetrically with respect to the centre in the wide sides and wherein the gate shape (5.2) is so selected that said gate shape follows not only at the region of the casting surface (6) but also below of the casting surface the outer shape (8.1) of the immersion spout, wherein the opening (5.3) of the gate in the region of the casting surface (6) constitutes at each wide side at most 70% of the thickness (8.2.1) of the immersion spout or at most 140% of half the thickness (8.2) of the immersion spout.

2. Chill method according to claim 1, **characterised in that** the gate shape (5.2) in the chill mould is fully drawn back in such a manner that the body curves (13.1, 13.2) thereof end in the wide sides (1) above the chill mould outlet (14) or at the chill mould outlet (14) and the chill mould has a concave, linear shape (1.1) at the chill mould outlet (14).

3. Chill mould according to claim 1, **characterised in that** the gate shape (5.2) in the chill mould is in part (13.3) drawn back as far as the chill mould outlet (14) in such a manner that the body curve (13.3) thereof has a residual gate (15) and the chill mould has at the chill mould outlet (14), apart from the concave, linear shape (1.1), also a spherical form which is symmetrical with respect to the centre and corresponds with the residual gate shape (15).

4. Chill mould according to at least one of claims 1 to 3, **characterised in that** the pouring gate (5) in the chill mould has a minimum width (5.4) of 500 mm.

5. Chill mould according to at least one of claims 1 to 4, **characterised in that** the immersion spout (8) has an inner flow cross-section (8.4) with up to 20,000 mm², preferably about 9,000 mm², an immersion spout wall thickness (8.5) of 20 mm to 40 mm, preferably 30 mm, and an overall opening cross-section (8.3.1) with up to 15,000 mm², preferably about 7,000 mm², at the outlet of the immersion spout.

6. Chill mould according to at least one of claims 1 to 5, **characterised in that** the opening or openings (8.3) of the immersion spout are optimised in cross-section with respect to the predeterminable casting performance in such a manner that a flow speed of up to 2 m/sec, preferably about 1 m/sec, prevails at the opening or openings (8.3).

7. Chill mould according to at least one of claims 1 to 6, **characterised in that** the narrow sides (1.3) and thus the strip width adjustment range are designed to be movable to a minimum to the transition (5.1) between the concave, linear wide sides and the pouring gate (5).

8. Chill mould according to at least one of claims 1 to 7, **characterised in that** the wide sides (1) of the chill mould are designed to be movable against the narrow sides (1.3) in hydraulically position-regulated force-regulated manner.

## Revendications

1. Coquille oscillante pour la coulée continue de brames, de préférence en acier, comprenant:
- une buse de coulée plongeante (8) qui présente une section d'écoulement intérieure (8.4), une épaisseur de paroi (8.5), une section de sortie (8.3.1) et un format de section extérieure (8.1) avec une largeur (8.6) et une épaisseur (8.2.1),
- des côtés larges (1) qui définissent une trémie de coulée (5) qui correspond à la forme de section extérieure (8.1) des la buse de coulée (8) au moins dans la région du niveau de coulée (6) et qui est au moins partiellement en retrait dans la direction de la sortie de coquille, et
- des côtés étroit mobiles (1.3),
**caractérisée par**
une forme (1.1) des côtés larges (1) linéaire et plane sur la longueur de la coquille, symétrique par rapport au centre et concave, avec une ouverture maximale (1.2) des 4% de lépaisseur des côtés étroits (1.3), ladite trémie de coulée (5) étant introduite dans les côtés larges des manière symétrique par rapport au centre, et la forme de trémie (5.2) est ainsi choisie que sa forme suit la forme extérieure de la buse de coulée (8.1) aussi bien dans la région du niveau de coulée (6) et aussi au-dessous du niveau de coulée, ladite ouverture (5.3) de la trémie représentant dans la région du niveau de coulée (6) et pour chaque côté large, au maximum 70 % de l'épaisseur de la buse de coulée (8.2.1), ou respectivement au maximum 140 % de la moitié de l'épaisseur (8.2) de la buse de coulée.

2. Coquille selon la revendication 1,
**caractérisée en ce que** la forme de trémie (5.2) dans la coquille est entièrement en retrait, de manière que ses courbes enveloppe (13.1, 13.2) se terminent dans les côtés larges (1) au-dessus de la sortie de coquille (14) ou au niveau de la sortie de coquille (14), et **en ce que** la coquille présente au niveau de la sortie de coquille (14) une forme concave linéaire (1.1).

3. Coquille selon la revendication 1,
**caractérisée en ce que** la forme de trémie (5.2) dans la coquille est en retrait uniquement pour partie (13.3) jusqu'à la sortie de coquille (14), de manière que sa courbe enveloppe (16.3) présente une trémie résiduelle (15), et **en ce qu'**au niveau de la sortie de coquille (14), la coquille présente, en plus de la forme concave linéaire (1.1) encore une forme bombée symétrique par rapport au centre correspondant à la forme de trémie résiduelle (15).

4. Coquille selon l'une au moins des revendications 1 à 3,
**caractérisée en ce que** la trémie de coulée (5) présente dans la coquille une largeur minimum (5.4) de 500 mm.

5. Coquille selon l'une au moins des revendications 1 à 4,
**caractérisée en ce que** la buse de coulée (8) présente une section d'écoulement intérieure (8.4) allant jusqu'à 20.000 mm², de préférence environ 9.000 mm², une épaisseur de paroi (8.5) de 20 mm à 40 mm, de préférence 30 mm, ainsi que, au niveau de la sortie de la buse de coulée, une section d'ouverture totale (8.3.1) allant jusqu'à 15.000 mm², de préférence environ 7.000 mm².

6. Coquille selon l'une au moins des revendications 1 à 5,
**caractérisée en ce que** l'ouverture de la buse de coulée, ou les ouvertures de buse de coulée (8.3) sont optimisées quant à leur section, en se référant à la capacité de coulée prédéterminée, de telle manière qu'il en résulte au niveau de la ou des ouverture(s) de buse de coulée (8.3) une vitesse d'écoulement allant jusqu'à 2 m/s, de préférence environ 1 m/s.

7. Coquille selon l'une au moins des revendications 1 à 6,
**caractérisée en ce que** les côtés étroits (1.3) et ainsi la plage de réglage en largeur de coulée sont réalisés de manière à pouvoir être approchés au minimum jusqu'à la transition (5.1) entre les côtés larges concaves linéaires et la trémie de coulée (5).

8. Coquille selon l'une au moins des revendications 1 à 7,
**caractérisée en ce que** les côtés larges (1) de la coquille sont réalisés de manière à pouvoir être approchés vers les côtés étroits (1.3) par voie hydraulique, avec régulation de position et d'effort.
